# EUROPÄISCHE PATENTSCHRIFT

(11) **EP 3 359 317 B1**
(45) Veröffentlichungstag und Bekanntmachung des Hinweises auf die Patenterteilung: **18.12.2019**
(21) Anmeldenummer: 16782023.2
(22) Anmeldetag: 07.10.2016
(51) Int. Cl.: B22D 11/12, B22D 11/124, B22D 11/22, B21B 45/02, B21B 37/44

(54) **VERFAHREN UND VORRICHTUNG ZUM HERSTELLEN EINES METALLISCHEN BANDES DURCH ENDLOSWALZEN**
METHOD AND DEVICE FOR PRODUCING A METAL STRIP BY CONTINUOUS ROLLING
PROCÉDÉ ET DISPOSITIF DE FABRICATION D'UNE BANDE MÉTALLIQUE PAR LAMINAGE CONTINU

(30) Priorität: 09.10.2015 DE 102015219652; 30.11.2015 DE 102015223787
(43) Veröffentlichungstag der Anmeldung: 15.08.2018
(73) Patentinhaber: SMS Group GmbH, 40237 Düsseldorf (DE)
(72) Erfinder: SEIDEL, Jürgen, 57223 Kreuztal (DE); REIFFERSCHEID, Markus, 41352 Korschenbroich (DE)
(74) Vertreter: Klüppel, Walter
(86) Internationale Anmeldenummer: PCT/EP2016/074002
(87) Internationale Veröffentlichungsnummer: WO 2017/060428

(56) Entgegenhaltungen:
- EP-A1- 2 527 061
- EP-A1- 2 809 465
- WO-A1-2008/025325
- WO-A1-2008/145222
- WO-A1-2012/107143
- DE-A1- 3 230 866
- DE-A1- 10 051 959
- DE-A1-102008 049 537
- DE-A1-102009 019 784
- DE-T2- 69 007 240

## Beschreibung

Die Erfindung betrifft ein Verfahren zum Herstellen eines metallischen Bandes durch Endloswalzen, bei dem zunächst in einer Gießmaschine eine Bramme gegossen und diese anschließend kontinuierlich in einer Walzstraße mit mindestens einem Walzgerüst gewalzt wird (es kann auch endlos vorgewalzt und das Band diskontinuierlich fertig gewalzt werden), wobei die Gießmaschine eine Strangführung aufweist, in der die gegossene Bramme in Förderrichtung in Richtung Walzstraße geführt wird, wobei das Material der Bramme im Bereich der Strangführung durch Aufspritzen eines Kühlmediums mittels einer Anzahl von Kühlvorrichtungen gekühlt wird, wobei jede Kühlvorrichtung eine Anzahl Spritzdüsen aufweist, die in Richtung quer zur Förderrichtung nebeneinander angeordnet sind und über die das Kühlmedium auf die Bramme ausgebracht wird. Des weiteren betrifft die Erfindung eine Vorrichtung zum Herstellen des Bandes.

Eine Gießmaschine muss in der Regel verschiedene Materialqualitäten herstellen. Hierbei wird weicher Kohlenstoffstahl mit einer hohen Geschwindigkeit vergossen und basierend darauf eine Gießmaschinenlänge ausgelegt. Beim Gießen von hochfesten Materialien (beispielsweise von mikrolegierten Stählen und Hochkohlenstoffstählen) oder Siliziumstählen wird aus Qualitätsgründen die Gießgeschwindigkeit vermindert. Dies führt dabei zu einer Erstarrung weiter innerhalb der Gießmaschine.

Um die Temperaturverluste für diese beispielsweise hochfesten Materialien zu vermindern, ist es aus der EP 2 809 465 B1 bekannt, Dämmelemente im hinteren Bereich der Gießmaschine (also im Auslaufbereich derselben) sowie hinter der Gießmaschine anzuordnen. Dies reduziert die Temperaturverluste und damit den Energiebedarf und verbessert die Brammenqualität insbesondere bei einer anschließenden Umformung beispielsweise in einer Endlos-Gieß-Walzanlage.

Aus dem Beitrag von Jean-Pierre Briat et al. "State of the art and developments in near-net-shape casting of flat steel products" (EU-Bericht 16671, Final ECSC report 03/1995; ISBN 92-827-5639-4) ist es bekannt, dass eine induktive Heizung vor einer Umformung (s. Seite 32 des Berichts, 3. Absatz) oder bei einem ersten Gerüst nach dem Gießen sowie ein Edge-Heater und ein Rotary-Descaler-System (s. Seite 37 des Berichts, 3. Absatz) eingesetzt werden. Nachteilig ist bei einer derartigen induktiven Heizung allerdings, dass sie sehr aufwendig und bezüglich Investitionen, Wartung und Energieverbrauch kostenintensiv ist.

Ein gattungsgemäßes Verfahren wird in der WO 2008/145222 A1 beschrieben. Andere Lösungen offenbaren die WO 89/11363 A1, die DE 690 07 240 T2, die DE 10 2010 022 003 A1, die EP 2 527 061 A1, die DE 32 30 866 A1, die DE 10 2009 019 784 A1, die DE 100 51 959 A1, die WO 2012/107143 A1, die DE 10 2008 049 537 A1 und die WO 2008/025325 A1.

Der Erfindung liegt daher die Aufgabe zugrunde, ein gattungsgemäßes Verfahren so weiterzuentwickeln, dass es mit geringem Aufwand möglich wird, die Brammen- bzw. Bandqualität insbesondere im Kantenbereich zu verbessern.

Die Lösung dieser Aufgabe durch die Erfindung ist dadurch gekennzeichnet, dass zumindest eine der Kühlvorrichtungen so betrieben wird, dass nur über eine Anzahl im Mittenbereich der Bramme angeordneter Spritzdüsen Kühlmedium auf die Bramme ausgebracht wird, während über die sich im Kantenbereich der Bramme befindlichen Spritzdüsen kein oder nur in vermindertem Umfang Kühlmedium auf die Bramme ausgebracht wird, wobei im Bereich der Strangführung und/oder im Bereich zwischen der Strangführung und der Walzstraße nur der Kantenbereich der Bramme mittels einer thermischen Isolation gegen Abkühlung geschützt wird, wobei die Bramme zwischen der Gießmaschine und der Walzstraße zum Ausgleich der Temperatur zwischen dem Mittenbereich der Bramme und dem Kantenbereich der Bramme entlang einer Ausgleichsstrecke mit einer Länge (L_{S}) geführt wird, die sich ergibt zu: ${L}_{S} \geq k ⋅ {\left({H}_{B}\right)}^{0,5} ⋅ {v}_{B}$ mit:
- L_{S}:: Länge der Ausgleichsstrecke in m,
- H_{B}:: Dicke der Bramme in mm,
- v_{B}:: Gießgeschwindigkeit der Bramme in m/min,
- k:: dimensionsbehafteter Koeffizient: k = 0,10.

Damit wird die Strecke (und damit auch die Zeit) bereitgestellt, die für die Temperaturerhöhung an der Kante bzw. Seite und den Temperaturausgleich benötigt wird. Die Gleichung spiegelt die Problematik bei hohem Massenfluss wider.

Vorzugsweise ist die Ausgleichsstrecke aber nicht länger als 120 %, maximal 200 %, des oben genannten Mindestwertes.

Die Bramme wird dabei bevorzugt entlang der Ausgleichsstrecke zwischen der Gießmaschine und der Walzstraße in ihrem Kantenbereich erwärmt.

Bevorzugt wird zumindest an einem Ort entlang der Förderrichtung der Bramme die mittlere Temperatur im Kantenbereich der Bramme gegenüber der mittleren Temperatur im Mittenbereich der Bramme um mindestens 20 K höher gehalten, vorzugsweise um mindestens 100 K.

Der Kantenbereich der Bramme wird bevorzugt über einen Bereich zwischen 40 und 150 mm vom seitlichen Brammenende entfernt frei von aufgespritztem Kühlmedium oder in reduzierter Kühlwirkung gehalten.

Die Spritzzonenbreite ist bevorzugt in vorzugsweise separat mit Kühlmedium beaufschlagbare schmale Breitenabschnitte, vorzugsweise zwischen 50 mm und 300 mm, besonders bevorzugt zwischen 50 mm und 100 mm, aufgeteilt, um eine optimale Anpassung der aktiven Wassermenge an unterschiedliche Brammenbreiten durchführen zu können.

Eine Weiterbildung sieht vor, dass eine Temperaturerhöhung zwischen der Temperatur der Bramme im Kantenbereich und der Temperatur der Bramme im Mittenbereich vom Beginn der Erstarrung der Bramme bis zum Ende der Durcherstarrung der Bramme vorzugsweise kontinuierlich vorgenommen wird.

Demgemäß ist also ein Abstand zwischen der Gießmaschine und dem ersten Walzgerüst vorhanden, so dass sich ein Temperaturausgleich (ΔT < 80 °C) innerhalb der Bramme in Dicken- und/oder Breitenrichtung vor dem Walzgerüst mittels ausreichendem Abstand unter teilweisem Einsatz von Dämmhaubenstrecken und mittels Wärmeleitung innerhalb der Bramme einstellt.

Die Erwärmung der Bramme erfolgt bevorzugt innerhalb einer thermischen Isolation.

Abhängig vom Gießprodukt oder abhängig vom eingestellten Massenfluss kann während einer Gießpause mindestens ein Segment der Gießmaschine durch seitliches Verschieben durch einen quer zur Fördererrichtung verschiebbaren thermisch isolierten Rollgang ersetzt werden.

Die Vorrichtung zum Herstellen eines metallischen Bandes durch Endloswalzen, umfassend eine Gießmaschine zum Gießen einer Bramme und eine sich an diese in Förderrichtung der Bramme anschließende Walzstraße mit mindestens einem Walzgerüst, wobei die Gießmaschine eine Strangführung aufweist, in der Material der Bramme in Förderrichtung in Richtung Walzstraße geführt wird, wobei eine Anzahl von Kühlvorrichtungen vorhanden sind, mit denen die Bramme im Bereich der Strangführung durch Aufspritzen eines Kühlmediums gekühlt werden kann, wobei jede Kühlvorrichtung eine Anzahl Spritzdüsen aufweist, die in Richtung quer zur Förderrichtung nebeneinander angeordnet sind und über die das Kühlmedium auf das Material der Bramme ausgebracht werden kann, zeichnet sich erfindungsgemäß dadurch aus, dass Steuerungsmittel vorhanden sind, um eine mindestens eine der Kühlvorrichtungen so betreiben zu können, dass nur über eine Anzahl im Mittenbereich der Bramme angeordneter Spritzdüsen Kühlmedium auf die Bramme ausgebracht wird, während über die sich im Kantenbereich der Bramme befindlichen Spritzdüsen kein oder nur in vermindertem Umfang Kühlmedium auf die Bramme ausgebracht wird, wobei eine thermische Isolation im Bereich der Strangführung und/oder im Bereich zwischen der Strangführung und der Walzstraße angeordnet ist, die ausgebildet ist, nur den Kantenbereich der Bramme gegen Abkühlung zu schützen, wobei zum Ausgleich der Temperatur zwischen dem Mittenbereich der Bramme und dem Kantenbereich der Bramme zwischen der Gießmaschine und der Walzstraße wiederum die oben genannte Ausgleichsstrecke vorhanden ist.

Bevorzugt ist eine Heizvorrichtung angeordnet, die ausgebildet ist, die Bramme entlang der Ausgleichsstrecke zwischen der Gießmaschine und der Walzstraße in ihrem Kantenbereich zu erwärmen.

Die Zonenbreiten oder Abstände der Spritzdüsen in Breitenrichtung der Bramme betragen bevorzugt zwischen 50 und 300 mm, vorzugsweise zwischen 50 und 100 mm. Hierdurch ist es möglich, die Temperaturverteilung über der Breite positiv zu beeinflussen.

Die thermische Isolation in Richtung quer zur Förderrichtung kann verschiebbar angeordnet sein.

Seitlich neben mindestens einem Segment der Strangführung oder der Gießmaschine kann ein quer zur Förderrichtung verschiebbarer thermisch isolierter Rollgang mit Wärmedämmung angeordnet sein.

Durch die vorgeschlagenen Maßnahmen wird insbesondere die Brammen- und damit die Bandqualität an der Kante verbessert. Die Erfindung geht von der Erkenntnis aus, dass eine normale Abkühlung im hinteren Bereich der Gießmaschine und beim anschließenden Weitertransport bis zum ersten Walzgerüst sich besonders negativ auf die Kante auswirkt. Um dies zu verhindern, ist vorgesehen, dass innerhalb der Gießmaschine durch gezieltes Wegschalten bzw. Reduzieren der Segmentkühlung im Bereich dicht vor den Brammenkanten diese wärmer gehalten werden.

Insbesondere wird der Brammenkantenbereich bevorzugt im Bereich zwischen 40 bis 150 mm von der Kante entfernt bis zur durch Erstarrung um mindestens 20 K, vorzugsweise um mindestens 100 K, wärmer gehalten als die Brammenmitte.

Hierdurch ist eine optimale Anpassung der aktiven Spritzdüsen an unterschiedliche Brammenbreiten gegeben.

Durch die vorgeschlagenen Maßnahmen sowohl betreffend die Verfahrensweise als auch die Ausgestaltung der entsprechenden Vorrichtung ergeben sich zusätzlich zur Temperaturerhöhung im Kantenbereich der Bramme bzw. des Bandes Druckspannungen an der Kante, die sich bezüglich einer Kantenrissbildung positiv auswirken. Nach dem Bereich der Durcherstarrung und/oder auch erst ab hinter der Gießmaschine kann vorgesehen sein, die Bramme an der Ober- und Unterseite sowie an den Brammenkanten möglichst optimal durchgehend bis kurz vor dem ersten Walzgerüst weniger zu kühlen, zu dämmen, warm zu halten bzw. die Kante zu erwärmen.

Auf eine Entzunderung der Bramme beispielsweise vor dem ersten Inline-Gerüst wird optional vorzugsweise bei hochfesten Materialien verzichtet; dieser Bereich kann wärmegedämmt werden.

Der erfindungsgemäße vorteilhafte Effekt der Überhitzung der Kante im Erstarrungsbereich (im möglichst randnahen Bereich) und die anschließende Wärmedämmung der Bramme insgesamt oder alternativ nur an den Brammenkanten sowie ein Temperaturausgleich bzw. eine Temperaturerhöhung an der Brammenkante führt zu einer Qualitätssteigerung insbesondere im Falle hochfester Materialien aber auch bei weichen normalen Stählen oder Siliziumstählen.

Vorteilhaft ergibt sich mit der vorgeschlagenen Lösung eine Verbesserung der Brammen- bzw. Bandqualität an der Kante, insbesondere bei hochfesten Materialien. Insbesondere können Brammenkantenrisse bei sich anschließender Umformung vermieden werden.

Es sei noch angemerkt, dass hier wahlweise und austauschbar von einem Strang oder einer Bramme gesprochen wird und darunter stets das bandförmige, gegossene Produkt zu verstehen ist, das sich an der jeweiligen Stelle der Anlage befindet; häufig wird im Bereich der Gießmaschine von einem Strang gesprochen, während der Begriff der Bramme zumeist oft erst hinter der Gießmaschine gebraucht wird. Diese Begriffe sind hier austauschbar zu verstehen.

In der Zeichnung sind Ausführungsbeispiele der Erfindung dargestellt. Es zeigen:
- Fig. 1: schematisch einen Gießstrang bzw. eine Bramme, gesehen in Förderrichtung, wobei oberhalb des Gießstrangs bzw. der Bramme eine Kühlvorrichtung in Form eines Kühlbalkens mit einer Anzahl Spritzdüsen angeordnet ist, wobei eine Lösung nach dem Stand der Technik dargestellt ist,
- Fig. 2: schematisch die Darstellung gemäß Figur 1, wobei hier eine erfindungsgemäße Ausführungsform dargestellt ist,
- Fig. 3: den Verlauf der Brammentemperatur gemittelt über der Dicke der Bramme bzw. des Gießstrangs an der Gießmaschine über der Brammenbreitenkoordinate,
- Fig. 4: den Verlauf der Brammentemperatur gemittelt über die Dicke der Bramme bzw. des Gießstrangs über der Brammenbreitenkoordinate im Bereich der Gießmaschine und am ersten Inline-Walzgerüst für verschiedene Randbedingungen,
- Fig. 5: die Ansicht eines Teils des Rollgangs zwischen Gießmaschine und Walzstraße oder der Strangführung der Gießmaschine, gesehen in Förderrichtung der Bramme, wobei eine einstellbare Wärmedämmung dargestellt ist,
- Fig. 6: die Seitenansicht des Endes der Gießmaschine, wobei in diesem Bereich eine Wärmedämmung angeordnet ist,
- Fig. 7: die Seitenansicht gemäß Figur 6, wobei hier statt der Wärmedämmung Segmentrollen angeordnet sind, und
- Fig. 8: gesehen in Förderrichtung der Bramme ein quer verschiebliches Element der Gießmaschine, wobei wahlweise eine Wärmedämmung oder eine Segmentrolle in den Förderbereich der Bramme eingeschoben werden kann.

In Fig. 1 ist zunächst nach dem Stand der Technik ein Gießstrang bzw. eine Bramme 1 zu sehen, die in Förderrichtung F (die in Figur 1 senkrecht auf der Zeichenebene steht) die Strangführung einer Gießmaschine passiert. Oberhalb der Bramme 1 ist eine Kühlvorrichtung in Form eines Kühlbalkens 6 angeordnet, wobei die Kühlvorrichtung eine Anzahl nebeneinander angeordneter Spritzdüsen 7 aufweist. Über diese kann Kühlmedium 5 (Wasser) oder ein Wasser-Luft-Gemisch auf die Strangoberfläche aufgespritzt werden, um diese zu kühlen.

Der Gießstrang 1 erstreckt sich in eine Richtung Q quer zur Förderrichtung F und hat einen Mittenbereich M im sowie einen Kantenbereich K.

In Figur 2 ist eine erfindungsgemäße Ausgestaltung zu sehen, die sich von der vorbekannten lediglich dadurch unterscheidet, dass die einzelnen Spritzdüsen 7 sehr viel enger beieinander angeordnet sind.

Damit wird es möglich, durch Aktivierung bzw. Deaktivierung einzelner Spritzdüsen 7 den Bereich des Strangs 1 in Richtung Q spezifisch zu definieren, der entweder durch Aufbringung von Kühlmedium 5 gekühlt oder durch Passivierung der entsprechenden Spritzdüsen 7 ungekühlt bleibt, so dass der Strang 1 im Strang- bzw. Brammenkantenbereich K wärmer bleibt.

In Figur 1 und Figur 2 sind die aktiven, d. h. die mit Spritzwasser versorgten Spritzdüsen 7 als schwarze Kästchen dargestellt, während die passiven Spritzdüsen 7' als weiße Kästchen dargestellt sind.

Demgemäß kann sofort gesehen werden, dass es mit der vorgeschlagenen Lösung nach Figur 2 sehr viel genauer möglich ist, die Breite des Kantenbereichs K des Strangs 1 festzulegen, der von Kühlmedium 5 freigehalten werden soll, um hier eine höhere Temperatur des Strangs bzw. der Bramme 1 zu erreichen.

In den beiden Figuren 1 und 2 ist lediglich die obere Strangkühlung dargestellt; Entsprechendes gilt für die untere Strangkühlung. Segmentrollen oder Leitungen zur Kühlmedienzuführung werden in dieser vereinfachten Darstellung nicht gezeigt.

Die erfindungsgemäß angestrebte Überhitzung des Kantenbereichs K des Gießstrangs bzw. der Bramme 1, d. h. die Temperaturerhöhung des Kantenbereichs K relativ zum Mittenbereich M wird dabei vorteilhaft vom Beginn der Erstarrung bis zum Ende der Brammendurcherstarrung sukzessive gesteigert. Hierfür kann die Segmentkühlung (für die gesamte Gießmaschine oder auch nur im Bereich der in Förderrichtung vorderen oder hinteren Hälfte der Gießmaschine oder alternierend über Gießmaschinenlänge) sehr fein über die Breite aufgebaut sein, um für die verschiedenen Breiten den gewünschten Effekt optimal einstellen zu können.

Dabei sind Zonenbreiten zwischen 50 und 300 mm und besonders bevorzugt zwischen 50 und 100 mm über der Breite im Bereich von 90 % von der minimalen Brammenbreite bis zur maximalen Brammenbreite vorgesehen, um kalte Brammenkanten zu vermeiden.

Die Zonen auf der Ober- und Unterseite sowie von Rolle zu Rolle können dabei um eine halbe (bzw. ganzzahlig geteilte) Düsenteilung versetzt angeordnet sein. Dabei werden vorteilhaft mengenregelbare Zwei-Stoff-Düsen als Spritzdüsen verwendet.

Die Wassermengen der einzelnen Spritzdüsen, die passiv bleiben sollen, im Brammenkantenbereich und neben der Bramme können dabei auf Null heruntergefahren werden, so dass nur wenig Düsenkühlwasser oder nur Luft (zum Schutz der Düsen) ausströmt. Unterstützt werden kann dieser Effekt durch den Einsatz trockener Segmente im hinteren Bereich der Gießmaschine. Zum Schutz der Düsen sowie der Düsenbalken können hierbei alternativ die deaktivierten Düsenbalken auch aus der Gießlinie heraus bewegt oder herausgeschwenkt werden.

Im eher randnahen Brammenkantenbereich ist natürlich die absolute Brammenkante etwas kälter als die Bramme in der Mitte bzw. die mittlere Temperatur über der Dicke in dem Bereich, weil teilweise Wasser über die Kante fließt und eine zweidimensionale Abstrahlung von Wärme erfolgt. Durch den erfindungsgemäß vorgesehenen überhitzten Brammenkantenbereich und die anschließende zusätzlich vorgesehene optionale Wärmedämmung erfolgt jedoch in vorteilhafter Weise dort ein weiterer Temperaturanstieg der absoluten Brammenkante infolge des Temperaturausgleichs bzw. der Wärmeleitung von der Mitte an die Kante bzw. seitliche Außenfläche.

In Figur 3 ist der Verlauf der Temperatur T (auf der Ordinate) über der Brammenbreitenkoordinate (auf der Abszisse) dargestellt, wobei die Temperatur die Brammentemperatur gemittelt über der Dicke an der Gießmaschine ist. CL markiert die Brammenmitte und B/2 die Brammenkante.

Mit ausgezogener Linie ist in Figur 3 der Temperaturverlauf dargestellt, der sich nach dem Stand der Technik mit einer groben Anordnung der Spritzdüsen 7 gemäß Figur 1 ergibt. Zu erkennen ist, dass im Bereich der Brammenkante die Temperatur relativ stark abfällt, wenngleich die im Bereich der Brammenkante angeordneten Spritzdüsen passiv bleiben.

Demgegenüber zeigt Figur 3 mit gestrichelter Linie den Verlauf der Temperatur bei der Erzeugung einer wärmeren Brammenkante mit feiner Kühlzonenaufteilung bzw. Spritzdüsenanordnung gemäß Figur 2. Zu erkennen ist, dass nun die Temperatur im Kantenbereich K der Bramme 1 höher liegt.

In Figur 4 ist noch einmal der Verlauf der genannten Temperatur T (Brammentemperatur gemittelt über der Dicke) über der Breite der Bramme im Bereich der Gießmaschine und am ersten Inline-Walzgerüst für verschiedene Randbedingungen dargestellt.

Die Kurve a zeigt die Temperaturverteilung bis zur Brammenkante nach der Durcherstarrung, und zwar erzeugt durch eine reduzierte Segmentkühlung bzw. durch Wegschalten von Düsen im Kantenbereich. Die Kurve b stellt die Temperaturverteilung nach der Durcherstarrung in der Gießmaschine ohne erfindungsgemäße Überhitzung der Brammenkante dar. Zu erkennen ist, dass die Brammenkante deutlich kälter geworden ist.

Die Kurve c zeigt die Temperaturverteilung bis zur Brammenkante am Einlauf des Inline-Gerüsts mit erfindungsgemäß überhitzter Brammenkante bzw. reduzierter Segmentkühlung in der Gießmaschine (ohne Dämmung). Die Kurve d zeigt die Temperaturverteilung bis zur Brammenkante am Einlauf des Inline-Gerüsts ohne Überhitzung der Brammenkante in der Gießmaschine (ohne Dämmung).

Dargestellt ist dann des weiteren mittels der Kurve e die Temperaturverteilung bis zur Brammenkante am Einlauf des Inline-Gerüsts nach der erfindungsgemäßen Vorgehensweise durch eine reduzierte Segmentkühlung im Brammenkantenbereich und einer Wärmedämmung an der Ober- und Unterseite der Bramme bzw. des Gießstrangs und/oder der Brammenkanten auf weiten Teilen der Strecke zwischen dem Durcherstarrungspunkt und dem ersten Inline-Gerüst.

Mit dem Pfeil f ist das erfindungsgemäß erzielbare Potenzial zur Erhöhung der Brammenkantentemperatur am Einlauf des Inline-Gerüsts angegeben.

Die Ausgleichsstrecke zwischen der Gießmaschine 2 und dem ersten Walzgerüst der Walzstraße 3 kann als Wärmedämmstrecke ausgeführt sein, bei der die Bramme umschlossen wird. Hierbei ist auch eine Ausbildung in Form einer beheizten Wärmedämmstrecke möglich. Möglich ist ferner eine unbeheizte oder beheizte Wärmedämmstrecke nur im Brammenkantenbereich und/oder der Einsatz eines Ofens bzw. einer Heizung. Im Falle eines Ofens bzw. einer Heizung kann ein Erwärmen über die gesamte Breite der Bramme (oder auch nur im Kantenbereich) vorgesehen sein, wobei im Kantenbereich eine erhöhte Heizleistung vorgesehen wird, um die Kante stärker zu erwärmen.

In Figur 5 ist dargestellt, wie die Bramme 1 auf einer Rollgangsrolle 9 gefördert wird, wobei in den beiden Kantenbereichen K der Bramme 1 je eine thermische Isolation 8 in Form einer Wärmedämmung angeordnet ist. Diese kann in horizontaler Richtung Q quer zur Förderrichtung F verstellt werden, was durch die Doppelpfeile angedeutet ist. Generell kann die thermische Isolation 8 auch feststehend angeordnet sein. Bevorzugt ist allerdings die Einstellbarkeit, so dass die Isolation 8 der Brammenkante folgen kann. Die dargestellte Brammenkantendämmung vermindert die Temperaturdifferenz zwischen der Brammenmitte und dem Kantenbereich K der Bramme 1. Die dargestellte Isolation 8 kann im Rollgangsbereich und/oder auch im hinteren Bereich der Gießmaschine 2 eingesetzt werden.

Es können auch beispielsweise eine Brammenschere, eine Kaltstrangentsorgung, ein Zunderwäscher sowie andere Aggregate innerhalb der Ausgleichsstrecke angeordnet sein.

Der wärmezudämmende Bereich kann nur hinter der Gießmaschine realisiert sein und/oder auch im hinteren Bereich der Gießmaschine bei einem oder mehreren Segmenten (im Horizontalteil).

Alternativ kann vorgesehen werden, den hinteren Bereich der Gießmaschine beispielsweise beim Gießen von weichem Kohlenstoffstahl mit speziellen Strangsegmenten zu betreiben. Diese Strangsegmente sind quer verschiebbar auf einem Rahmen angeordnet. Beim Gießen hochfester Materialien werden abhängig vom eingestellten Massefluss die ein oder zwei (ggf. auch mehr) Segmente durch wärmegedämmte Rollgangsgruppen ausgetauscht, in dem nun die notwendigen gedämmten Rollgangsgruppen in die Fertigungslinie geschoben werden. Dieser Austausch kompletter Segmentgruppen durch komplette gedämmte Rollgangsgruppen oder umgekehrt erfolgt vor dem Anguss bzw. zwischen zwei Gießsequenzen. Die Rollgangsgruppe bzw. der Rollgangsrahmen und die Segmentgruppe bzw. der Segmentrahmen sind miteinander verbunden. Entweder können also die Segmente oder ein gedämmter Rollgangsbereich in der Produktionslinie stehen.

Dies ist in den Figuren 6 bis 8 dargestellt.

In Figur 6 ist eine Gießmaschine 2 mit seitlich verschiebbaren Segmenten bzw. verschiebbarem Rollgang zu sehen, wobei oben, unten und seitlich eine thermische Isolation 8 (Wärmedämmung) in der Fertigungslinie angeordnet ist. Das Ende der Gießmaschine ist mit 10 bezeichnet. Treiberrollen bzw. Rollgangsrollen 11 fördern den Gießstrang bzw. die Bramme 1. Die Walzstraße 3 (nicht dargestellt) ist beabstandet hinter der Gießmaschine 2 angeordnet.

In Figur 7 ist die Gießmaschine 2 noch einmal dargestellt, wobei nunmehr Segmentrollen 12 in die Fertigungslinie geschoben wurden.

In Figur 8 ist die verschiebbare Anordnung dargestellt, bei der einmal die Isolation 8 (Wärmedämmung) und einmal alternativ die Segmentrollen 12 in die Fertigungslinie geschoben werden können. Hierzu ist ein verschiebbarer Rahmen 13 vorhanden, der in Richtung des Doppelpfeils in Figur 8 bewegt werden kann. Die jeweils nicht benutzte Anordnung auf ihrem Rahmen 13 befindet sich dann neben der Fertigungslinie.

### Bezugszeichenliste:

- 1: Bramme (Gießstrang)
- 2: Gießmaschine
- 3: Walzstraße
- 4: Strangführung
- 5: Kühlmedium
- 6: Kühlvorrichtung (Kühlbalken)
- 7: Spritzdüse
- 7': passive Spritzdüse
- 8: thermische Isolation
- 9: Rollgangsrolle
- 10: Ende der Gießmaschine
- 11: Treiberrolle / Rollgangsrolle
- 12: Segmentrolle
- 13: verschiebbarer Rahmen

- F: Förderrichtung
- Q: Richtung horizontal und quer zur Förderrichtung
- M: Mittenbereich der Bramme
- K: Kantenbereich der Bramme

## Patentansprüche

1. Verfahren zum Herstellen eines metallischen Bandes durch Endloswalzen, bei dem zunächst in einer Gießmaschine (2) eine Bramme (1) gegossen und diese anschließend kontinuierlich in einer Walzstraße (3) mit mindestens einem Walzgerüst gewalzt wird,
wobei die Gießmaschine (2) eine Strangführung (4) aufweist, in der die gegossene Bramme (1) in Förderrichtung (F) in Richtung Walzstraße (3) geführt wird,
wobei das Material der Bramme (1) im Bereich der Strangführung (4) durch Aufspritzen eines Kühlmediums (5) mittels einer Anzahl von Kühlvorrichtungen (6) gekühlt wird,
wobei jede Kühlvorrichtung (6) eine Anzahl Spritzdüsen (7) aufweist, die in Richtung quer (Q) zur Förderrichtung (F) nebeneinander angeordnet sind und über die das Kühlmedium (5) auf die Bramme (1) ausgebracht wird,
**dadurch gekennzeichnet, dass**
zumindest eine der Kühlvorrichtungen (6) so betrieben wird, dass nur über eine Anzahl im Mittenbereich (M) der Bramme (1) angeordneter Spritzdüsen (7) Kühlmedium (5) auf die Bramme (1) ausgebracht wird, während über die sich im Kantenbereich (K) der Bramme (1) befindlichen Spritzdüsen (7) kein Kühlmedium (5) auf die Bramme (1) ausgebracht wird oder dass über eine Anzahl im Mittenbereich (M) der Bramme (1) angeordneter Spritzdüsen (7) Kühlmedium (5) auf die Bramme (1) ausgebracht wird, während über die sich im Kantenbereich (K) der Bramme (1) befindlichen Spritzdüsen (7) nur in vermindertem Umfang Kühlmedium (5) auf die Bramme (1) ausgebracht wird,
wobei im Bereich der Strangführung (4) und/oder im Bereich zwischen der Strangführung (4) und der Walzstraße (3) nur der Kantenbereich (K) der Bramme (1) mittels einer thermischen Isolation (8) gegen Abkühlung geschützt wird,
wobei die Bramme (1) zwischen der Gießmaschine (2) und der Walzstraße (3) zum Ausgleich der Temperatur zwischen dem Mittenbereich (M) der Bramme (1) und dem Kantenbereich (K) der Bramme (1) entlang einer Ausgleichsstrecke mit einer Länge (L_{S}) geführt wird, die sich ergibt zu: ${L}_{S} \geq k ⋅ {\left({H}_{B}\right)}^{0,5} ⋅ {v}_{B}$ mit:
L_{S}: Länge der Ausgleichsstrecke in m,
H_{B}: Dicke der Bramme in mm,
v_{B}: Gießgeschwindigkeit der Bramme in m/min,
k: dimensionsbehafteter Koeffizient: k = 0,10.

2. Verfahren nach Anspruch 1, **dadurch gekennzeichnet, dass** die Bramme (1) entlang der Ausgleichsstrecke zwischen der Gießmaschine (2) und der Walzstraße (3) in ihrem Kantenbereich (K) erwärmt wird.

3. Verfahren nach Anspruch 1 oder 2, **dadurch gekennzeichnet, dass** zumindest an einem Ort entlang der Förderrichtung (F) der Bramme (1) die mittlere Temperatur im Kantenbereich (K) der Bramme (1) gegenüber der mittleren Temperatur im Mittenbereich (M) der Bramme (1) um mindestens 20 K höher gehalten wird.

4. Verfahren nach einem der Ansprüche 1 bis 3, **dadurch gekennzeichnet, dass** der Kantenbereich (K) der Bramme (1) über einen Bereich zwischen 40 und 150 mm vom seitlichen Brammenende entfernt frei von aufgespritztem Kühlmedium (5) oder in reduzierter Kühlwirkung gehalten wird.

5. Verfahren nach einem der Ansprüche 1 bis 4, **dadurch gekennzeichnet, dass** die Spritzzonenbreite in separat mit Kühlmedium beaufschlagbare schmale Breitenabschnitte zwischen 50 mm und 300 mm aufgeteilt ist, um eine optimale Anpassung der aktiven Wassermenge an unterschiedliche Brammenbreiten durchführen zu können.

6. Verfahren nach einem der Ansprüche 1 bis 5, **dadurch gekennzeichnet, dass** eine Temperaturerhöhung zwischen der Temperatur der Bramme (1) im Kantenbereich (K) und der Temperatur der Bramme (1) im Mittenbereich (M) vom Beginn der Erstarrung der Bramme bis zum Ende der Durcherstarrung der Bramme (1) vorgenommen wird.

7. Verfahren nach einem der Ansprüche 2 bis 6, **dadurch gekennzeichnet, dass** die Erwärmung der Bramme (1) innerhalb einer thermischen Isolation (8) erfolgt.

8. Verfahren nach einem der Ansprüche 1 bis 7, **dadurch gekennzeichnet, dass** abhängig vom Gießprodukt oder abhängig vom eingestellten Massenfluss während einer Gießpause mindestens ein Segment der Gießmaschine (2) durch seitliches Verschieben durch einen quer zur Fördererrichtung (F) verschiebbaren thermisch isolierten Rollgang ersetzt wird.

9. Vorrichtung zum Herstellen eines metallischen Bandes durch Endloswalzen, umfassend eine Gießmaschine (2) zum Gießen einer Bramme (1) und eine sich an diese in Förderrichtung (F) der Bramme (1) anschließende Walzstraße (3) mit mindestens einem Walzgerüst, wobei die Gießmaschine (2) eine Strangführung (4) aufweist, in der Material der Bramme (1) in Förderrichtung (F) in Richtung Walzstraße (3) geführt wird, wobei eine Anzahl von Kühlvorrichtungen (6) vorhanden sind, mit denen die Bramme (1) im Bereich der Strangführung (4) durch Aufspritzen eines Kühlmediums (5) gekühlt werden kann, wobei jede Kühlvorrichtung (6) eine Anzahl Spritzdüsen (7) aufweist, die in Richtung quer (Q) zur Förderrichtung (F) nebeneinander angeordnet sind und über die das Kühlmedium (5) auf das Material der Bramme (1) ausgebracht werden kann,
**dadurch gekennzeichnet, dass**
Steuerungsmittel vorhanden sind, um eine mindestens eine der Kühlvorrichtungen (6) so betreiben zu können, dass nur über eine Anzahl im Mittenbereich (M) der Bramme (1) angeordneter Spritzdüsen (7) Kühlmedium (5) auf die Bramme (1) ausgebracht wird, während über die sich im Kantenbereich (K) der Bramme (1) befindlichen Spritzdüsen (7) kein Kühlmedium (5) auf die Bramme (1) ausgebracht wird oder dass über eine Anzahl im Mittenbereich (M) der Bramme (1) angeordneter Spritzdüsen (7) Kühlmedium (5) auf die Bramme (1) ausgebracht wird, während über die sich im Kantenbereich (K) der Bramme (1) befindlichen Spritzdüsen (7) nur in vermindertem Umfang Kühlmedium (5) auf die Bramme (1) ausgebracht wird,
wobei eine thermische Isolation (8) im Bereich der Strangführung (4) und/oder im Bereich zwischen der Strangführung (4) und der Walzstraße (3) angeordnet ist, die ausgebildet ist, nur den Kantenbereich (K) der Bramme (1) gegen Abkühlung zu schützen,
wobei zum Ausgleich der Temperatur zwischen dem Mittenbereich (M) der Bramme (1) und dem Kantenbereich (K) der Bramme (1) zwischen der Gießmaschine (2) und der Walzstraße (3) eine Ausgleichsstrecke vorhanden ist, die eine Länge (L_{S}) aufweist, die sich ergibt zu: ${L}_{S} \geq k ⋅ {\left({H}_{B}\right)}^{0,5} ⋅ {v}_{B}$ mit:
L_{S}: Länge der Ausgleichsstrecke in m,
H_{B}: Dicke der Bramme in mm,
v_{B}: Gießgeschwindigkeit der Bramme in m/min,
k: dimensionsbehafteter Koeffizient: k = 0,10.

10. Vorrichtung nach Anspruch 9, **dadurch gekennzeichnet, dass** eine Heizvorrichtung angeordnet ist, die ausgebildet ist, die Bramme (1) entlang der Ausgleichsstrecke zwischen der Gießmaschine (2) und der Walzstraße (3) in ihrem Kantenbereich (K) zu erwärmen.

11. Vorrichtung nach Anspruch 9 oder 10, **dadurch gekennzeichnet, dass** die Zonenbreiten oder Abstände der Spritzdüsen in Breitenrichtung der Bramme (1) zwischen 50 und 300 mm betragen.

12. Vorrichtung nach einem der Ansprüche 9 bis 11, **dadurch gekennzeichnet, dass** die thermische Isolation (8) in Richtung (Q) quer zur Förderrichtung (F) verschiebbar angeordnet ist.

13. Vorrichtung nach einem der Ansprüche 9 bis 12, **dadurch gekennzeichnet, dass** seitlich neben mindestens einem Segment der Strangführung (4) oder der Gießmaschine (2) ein quer zur Förderrichtung (F) verschiebbarer thermisch isolierter Rollgang mit Wärmedämmung angeordnet ist.

## Claims

1. Method of producing a metallic strip by continuous rolling, in which firstly a slab (1) is cast in a casting machine (2) and subsequently the slab is continuously rolled in a rolling train (3) with at least one roll stand,
wherein the casting machine (2) comprises a strip guide (4) in which the cast slab (1) is guided in conveying direction (F) in the direction of the rolling train (3),
wherein the material of the slab (1) is cooled in the region of the strip guide (4) by spraying on a cooling medium (5) by means of a number of cooling devices (6) and
wherein each cooling device (6) comprises a number of spray nozzles (7) which are arranged adjacent to one another in a direction (Q) transverse to the conveying direction (F) and by way of which the cooling medium (5) is delivered onto the slab (1),
**characterised in that**
at least one of the cooling devices (6) is operated so that cooling medium (5) is delivered onto the slab (1) only by way of a number of spray nozzles (7) arranged in the centre region (M) of the slab (1), whereas no cooling medium (5) is delivered onto the slab (1) by way of the spray nozzles (7) disposed in the edge region (K) of the slab (1), or that cooling medium (5) is delivered onto the slab (1) by way of a number of spray nozzles (7) arranged in the centre region (M) of the slab (1), whereas cooling medium (5) is delivered only to a reduced extent onto the slab (1) by way of the spray nozzles (7) disposed in the edge region (K) of the slab (1),
wherein in the region of the strip guide (4) and/or in the region between the strip guide (4) and the rolling train (3) only the edge region (K) of the slab (1) is protected by means of a thermal insulation (8) against cooling, and
wherein the slab (1) between the casting machine (2) and the rolling train (3) is for equalisation of the temperature between the centre region (M) of the slab (1) and the edge region (K) of the slab (1) guided along an equalisation path with a length (Ls) resulting from: ${L}_{S} \geq k ⋅ {\left({H}_{B}\right)}^{0.5} ⋅ {v}_{B}$ wherein
L_{S} length of the equalising path in metres
H_{B} thickness of the slab in millimetres
v_{B} casting speed of the slab in metres/minutes
k dimensional coefficient: k = 0.10.

2. Method according to claim 1, **characterised in that** the slab (1) is heated in its edge region (K) along the equalisation path between the casting machine (2) and the rolling train (3).

3. Method according to claim 1 or 2, **characterised in that** at least at a location along the conveying direction (F) of the slab (1) the mean temperature in the edge region (K) of the slab (1) is kept higher by at least 20 Kelvins than the mean temperature in the centre region (M) of the slab (1).

4. Method according to any one of claims 1 to 3, **characterised in that** the edge region (K) of the slab (1) over a region between 40 and 150 millimetres distant from the lateral slab end is kept free of sprayed-on cooling medium (5) or is kept in reduced cooling action.

5. Method according to any one of claims 1 to 4, **characterised in that** the spray zone width is divided into narrow width sections, which can be separately acted on by cooling medium, between 50 millimetres and 300 millimetres so as to be able to undertake optimum adaptation of the active water quantity to different slab widths.

6. Method according to any one of claims 1 to 5, **characterised in that** a temperature increase between the temperature of the slab (1) in the edge region (K) and the temperature of the slab (1) in the centre region (M) is undertaken from the start of hardening of the slab to the end of full hardening of the slab (1).

7. Method according to any one of claims 2 to 6, **characterised in that** heating of the slab (1) is carried out within a thermal insulation (8).

8. Method according to any one of claims 1 to 7, **characterised in that** depending on the cast product or depending on the set mass flow at least one segment of the casting machine (2) is, during a pause in casting, replaced, through lateral displacement, by a thermally insulated roller path displaceable transversely to the conveying direction (F).

9. Device for producing a metallic strip by continuous rolling, comprising a casting machine (2) for casting a slab (1) and a rolling train (3), which is connected with the machine in casting direction (F) of the slab (1), with at least one roll stand, wherein the casting machine (2) comprises a strip guide (4) in which material of the slab (1) is guided in conveying direction (F) in the direction of the rolling train (3), wherein a number of cooling devices (6) by which the slab (1) can be cooled in the region of the strip guide (4) by spraying-on a cooling medium (5) is present and wherein each cooling device (6) comprises a number of spray nozzles (7) which are arranged adjacent to one another in a direction (Q) transverse to the conveying direction (F) and by way of which the cooling medium (5) can be delivered onto the material of the slab (1),
**characterised in that**
control means are present in order to be able to operate at least one of the cooling devices (6) so that cooling medium (5) is delivered onto the slab (1) only by way of a number of spray nozzles (7) arranged in the centre region (M) of the slab (1), whereas no cooling medium (5) is delivered onto the slab (1) by way of the spray nozzles (7) disposed in the edge region (K) of the slab (1), or that cooling medium (5) is delivered onto the slab (1) by way of a number of spray nozzles (7) arranged in the centre region (M) of the slab (1), whereas cooling medium (5) is delivered only to a reduced extent onto the slab (1) by way of the spray nozzles (7) disposed in the edge region (K) of the slab (1),
wherein a thermal insulation (8) constructed to protect only the edge region (K) of the slab (1) against cooling is arranged in the region of the strip guide (4) and/or in the region between the strip guide (4) and the rolling train (3) and
wherein present between the casting machine (2) and the rolling train (3) for equalisation of the temperature between the centre region (M) of the slab (1) and the edge region (K) of the slab (1) is an equalisation path having a length (Ls) resulting from: ${L}_{S} \geq k ⋅ {\left({H}_{B}\right)}^{0.5} ⋅ {v}_{B}$ wherein
Ls length of the equalising path in metres
H_{B} thickness of the slab in millimetres
v_{B} casting speed of the slab in metres/minutes
k dimensional coefficient: k = 0.10.

10. Device according to claim 9, **characterised in that** a heating device constructed to heat the slab (1) along the equalisation path between the casting machine (2) and the rolling train (3) in its edge region (K) is arranged.

11. Device according to claim 9 or 10, **characterised in** the zonal widths or spacings of the spray nozzles in the width region of the slab (1) are between 50 and 300 millimetres.

12. Device according to any one of claims 9 to 11, **characterised in that** the thermal insulation (8) is arranged to be displaceable in the direction (Q) transverse to the conveying direction (F).

13. Device according to any one of claims 9 to 12, **characterised in that** a thermally insulated roller path, which is displaceable transversely to the conveying direction (F), with thermal insulation is arranged laterally adjacent to at least one segment of the strip guide (4) or the casting machine (2).

## Revendications

1. Procédé pour la fabrication d'une bande métallique par l'intermédiaire d'un laminage en continu, dans lequel on coule d'abord une brame (1) dans une machine de coulée (2) et on soumet ensuite cette dernière à un laminage en continu dans un train de laminage (3) comprenant au moins une cage de laminoir ;
dans lequel la machine de coulée (2) présente un guidage de la barre (4) dans lequel la brame coulée (1) est guidée dans le sens du transport (F) dans la direction du train de laminage (3) ;
dans lequel la matière de la brame (1) est refroidie dans la zone du guidage de la barre (4) par l'intermédiaire d'une pulvérisation d'un milieu de refroidissement (5) au moyen d'un certain nombre de dispositifs de refroidissement (6) ;
dans lequel chaque dispositif de refroidissement (6) présente un certain nombre de buses de pulvérisation (7) qui sont disposées les unes à côté des autres dans une direction transversale (Q) par rapport au sens du transport (F) et par l'intermédiaire desquelles le milieu de refroidissement (5) est appliqué sur la brame (1) ;
**caractérisé en ce que**
au moins un des dispositifs de refroidissement (6) est actionné d'une manière telle qu'un milieu de refroidissement (5) est appliqué sur la brame (1) uniquement par l'intermédiaire d'un certain nombre de buses de pulvérisation (7) qui sont disposées dans la zone médiane (M) de la brame (1), tandis qu'aucun milieu de refroidissement (5) n'est appliqué sur la brame (1) par l'intermédiaire des buses de pulvérisation (7) qui se trouvent dans la zone marginale (K) de la brame (1) ou bien **en ce qu'**on applique un milieu de refroidissement (5) sur la brame (1) par l'intermédiaire d'un certain nombre de buses de pulvérisation (7) qui sont disposées dans la zone médiane (M) de la brame (1), tandis que l'on applique un milieu de refroidissement (5) en une quantité réduite sur la brame (1) par l'intermédiaire des buses de pulvérisation (7) qui se trouvent dans la zone marginale (K) de la brame (1) ;
dans lequel, dans la zone du guidage de la barre (4) et/ou dans la zone située entre le guidage de la barre (4) et le train de laminage (3), seule la zone marginale (K) de la brame (1) est protégée contre le refroidissement au moyen d'une isolation thermique (8) ;
dans lequel la brame (1) est guidée entre la machine de coulée (2) et le train de laminage (3), à des fins d'équilibrage de la température entre la zone médiane (M) de la brame (1) et la zone marginale (K) de la brame (1), le long d'un tronçon d'équilibrage possédant une longueur (L_{S}), que l'on obtient à partir de : ${L}_{S} \geq k ⋅ {\left({H}_{B}\right)}^{0,5} ⋅ {v}_{B}$ où
L_{S} : représente la longueur du tronçon d'équilibrage en m ;
H_{B} : représente l'épaisseur de la brame en mm ;
V_{B} : représente la vitesse de coulée de la brame en m/min ;
k : représente un coefficient dimensionné : k = 0,10.

2. Procédé selon la revendication 1, **caractérisé en ce qu'**on chauffe la brame (1) le long du tronçon d'équilibrage entre la machine de coulée (2) et le train de laminage (3) dans sa zone marginale (K).

3. Procédé selon la revendication 1 ou 2, **caractérisé en ce qu'**on maintient, au moins à un endroit dans le sens du transport (F) de la brame (1), la température moyenne dans la zone marginale (K) de la brame (1) supérieure à concurrence d'au moins 20 K par rapport à la température moyenne dans la zone médiane (M) de la brame (1).

4. Procédé selon l'une quelconque des revendications 1 à 3, **caractérisé en ce que** l'on maintient la zone marginale (K) de la brame (1), sur une étendue entre 40 et 150 mm à l'écart de l'extrémité latérale de la brame, exempte du milieu de refroidissement pulvérisé (5) ou dans des conditions de refroidissement réduit.

5. Procédé selon l'une quelconque des revendications 1 à 4, **caractérisé en ce que** la largeur de la zone de pulvérisation est subdivisée en tronçons de largeur étroite entre 50 mm et 300 mm qui peuvent être sollicités de manière séparée avec le milieu de refroidissement pour pouvoir mettre en œuvre une adaptation optimale de la quantité d'eau active à des largeurs de brames différentes.

6. Procédé selon l'une quelconque des revendications 1 à 5, **caractérisé en ce que** l'on procède à une élévation de la température entre la température de la brame (1) dans la zone marginale (K) et la température de la brame (1) dans la zone médiane (M) depuis le début de la solidification de la brame jusqu'à la fin de la solidification complète de la brame (1).

7. Procédé selon l'une quelconque des revendications 2 à 6, **caractérisé en ce que** le chauffage de la brame (1) a lieu au sein d'une isolation thermique (8).

8. Procédé selon l'une quelconque des revendications 1 à 7, **caractérisé en ce que**, en fonction du produit de coulée ou en fonction du flux massique mis en place, au cours d'une pause de coulée, on remplace au moins un segment de la machine de coulée (2) par déplacement latéral par l'intermédiaire d'un train de rouleaux équipé d'une isolation thermique, qui est mobile en direction transversale par rapport au sens du transport (F).

9. Dispositif pour la fabrication d'une bande métallique par l'intermédiaire d'un laminage en continu, comprenant une machine de coulée (2) destinée à la coulée d'une brame (1) et un train de laminage (3) qui se raccorde à la première citée dans le sens de transport (F) de la brame (1), comprenant au moins une cage de laminoir ; dans lequel la machine de coulée (2) présente un guidage de la barre (4) dans lequel la matière de la brame (1) est guidée dans le sens du transport (F) dans la direction du train de laminage (3) ; dans lequel on prévoit un certain nombre de dispositifs de refroidissement (6) avec lesquels on peut refroidir la brame (1) dans la zone du guidage de la barre (4) par l'intermédiaire d'une pulvérisation d'un milieu de refroidissement (5) ; dans lequel chaque dispositif de refroidissement (6) présente un certain nombre de buses de pulvérisation qui sont disposées les unes à côté des autres dans une direction transversale (Q) par rapport au sens du transport (F) et par l'intermédiaire desquelles le milieu de refroidissement (5) peut être appliqué sur la matière de la brame (1) ;
**caractérisé en ce que**
l'on prévoit des moyens de commande pour pouvoir actionner au moins un des dispositifs de refroidissement (6) d'une manière telle qu'un milieu de refroidissement (5) est appliqué sur la brame (1) uniquement par l'intermédiaire d'un certain nombre de buses de pulvérisation (7) qui sont disposées dans la zone médiane (M) de la brame (1), tandis qu'aucun milieu de refroidissement (5) n'est appliqué sur la brame (1) par l'intermédiaire des buses de pulvérisation (7) qui se trouvent dans la zone marginale (K) de la brame (1) ou bien **en ce qu'**on applique un milieu de refroidissement (5) sur la brame (1) par l'intermédiaire d'un certain nombre de buses de pulvérisation (7) qui sont disposées dans la zone médiane (M) de la brame (1), tandis que l'on applique un milieu de refroidissement (5) seulement une quantité moindre sur la brame (1) par l'intermédiaire des buses de pulvérisation (7) qui se trouvent dans la zone marginale (K) de la brame (1) ;
dans lequel une isolation thermique (8) est disposée dans la zone du guidage de la barre (4) et/ou dans la zone située entre le guidage de la barre (4) et le train de laminage (3), qui est réalisée de manière à protéger uniquement la zone marginale (K) de la brame (1) contre le refroidissement ;
dans lequel à des fins d'équilibrage de la température entre la zone médiane (M) de la brame (1) et la zone marginale (K) de la brame (1), on prévoit entre la machine de coulée (2) et le train de laminage (3), un tronçon d'équilibrage qui présente une longueur (L_{S}), que l'on obtient à partir de : ${L}_{S} \geq k ⋅ {\left({H}_{B}\right)}^{0,5} ⋅ {v}_{B}$ où
Ls : représente la longueur du tronçon d'équilibrage en m ;
H_{B} : représente l'épaisseur de la brame en mm ;
V_{B} : représente la vitesse de coulée de la brame en m/min ;
k : représente un coefficient dimensionné : k = 0,10.

10. Dispositif selon la revendication 9, caractérisé en ce en ce qu'on prévoit un dispositif de chauffage qui est réalisé à des fins de chauffage de la brame (1) le long du tronçon d'équilibrage entre la machine de coulée (2) et le train de laminage (3) dans sa zone marginale (K).

11. Dispositif selon la revendication 9 ou 10, caractérisé que les largeurs des zones ou les distances entre les buses de pulvérisation, dans la direction en largeur de la brame (1) se situent entre 50 et 300 mm.

12. Dispositif selon l'une quelconque des revendications 9 à 11, **caractérisé en ce que** l'isolation thermique (8) est disposée en mobilité dans une direction (Q) transversale par rapport au sens du transport (F).

13. Dispositif selon l'une quelconque des revendications 9 à 12, **caractérisé en ce que**, latéralement à côté d'au moins un segment du guidage de la barre (4) ou de la machine de coulée (2) est disposé un train de rouleaux doté d'une isolation thermique, apte à se déplacer en direction transversale par rapport au sens du transport (F), comprenant une isolation thermique.
